# EUROPÄISCHE PATENTSCHRIFT

(11) **EP 3 015 627 B1**
(45) Veröffentlichungstag und Bekanntmachung des Hinweises auf die Patenterteilung: **13.12.2017**
(21) Anmeldenummer: 15187925.1
(22) Anmeldetag: 01.10.2015
(51) Int. Cl.: E05B 15/00, E05C 19/02, E05C 19/06, E05C 19/10, E05C 17/08, E05C 17/22

(54) **RASTVORRICHTUNG FÜR EIN FENSTER ODER EINE TÜR**
CATCH DEVICE FOR A WINDOW OR A DOOR
DISPOSITIF DE BUTEE POUR UNE FENETRE OU UNE PORTE

(30) Priorität: 27.10.2014 DE 102014221752
(43) Veröffentlichungstag der Anmeldung: 04.05.2016
(73) Patentinhaber: Aug. Winkhaus GmbH & Co. KG, 48291 Telgte (DE)
(72) Erfinder: Glöwing, Dirk, 59269 Beckum (DE)

(56) Entgegenhaltungen:
- EP-B1- 1 583 879
- JP-U- S 525 899
- US-A1- 2002 059 691

## Beschreibung

Die Erfindung betrifft eine Rastvorrichtung für ein gegen einen Rahmen bewegliches Teil eines Fenster, einer Tür oder dergleichen, bestehend aus einem am Rahmen angeordneten Gehäuse mit einer Gleitführung, in der ein mit einer Öffnungs- und Schließbewegung des beweglichen Teils teilweise bewegungsgekoppelt geführtes Gleitelement angeordnet ist, wobei das Gleitelement einen ersten Haken an einem ersten Ende aufweist, der geeignet ist, ein am beweglichen Teil fest angeordnetes Fangelement zu fangen, mit einem Rastmittel, das geeignet ist, eine Anzahl von Positionen des Gleitelementes zu definieren und mit einem Rastkörper, der in einer Führung federelastisch gegen ein Rastmittel vorgespannt ist, wobei die Gleitführung unter einem ersten Winkel in Bezug auf eine der Öffnungs- und Schließbewegung des beweglichen Teils parallelen Achse geneigt ist.

Derartige Rastvorrichtungen sind aus der EP 1 583 879 B1 bekannt. Das Rastmittel wird durch eine Kulissenführung in einem durch das Gehäuse fixierte Teil und einem am Gleitelement angeordneten Rastkörper gebildet. Die Federvorspannung wirkt senkrecht zum Gleitelement und ist nur dazu vorgesehen, den Rastkörper in der Kulissenführung zu halten. Das Rastmittel lässt keine größere Anzahl von Rastpositionen des beweglichen Teils, z.B. mehrere Spaltöffnungsstellung, zu. Insbesondere bei größeren, schwereren beweglichen Teilen kann die geringe Vorspannung des Rastmittels ungewollte Bewegungen des beweglichen Teils auch in den Rastpositionen nicht sicher verhindern.

Die Aufgabe besteht darin, die Rastvorrichtung soweit zu verbessern, dass das Rastmittel in einer größeren Anzahl von verschiedenen Rastpositionen auf einfache Weise das bewegliche Teil sicher fixiert und das Verriegeln durch einen Treibstangenbeschlag in Schließstellung erleichtert wird.

Diese Aufgabe wird durch die Erfindung des Anspruchs 1 gelöst, wobei die Führung des Rastkörpers unmittelbar im Gehäuse angeordnet und gegenüber der Gleitführung um einen zweiten Winkel geneigt ist, so dass die Kraft des federelastisch vorgespannten Rastkörpers auf das Gleitelement in Richtung des geschlossenen Endes der Gleitführung wirkt und dass das Rastmittel entlang des Gleitelementes angeordnet ist und aus einer Mehrzahl von Rastausnehmungen besteht, so dass Raststellungen des beweglichen Teils in spaltgeöffneten Positionen möglich sind.
Durch die Neigung der Führung des Rastkörpers um einen zweiten Winkel wirkt die federelastische Vorspannung in Richtung des geschlossenen Endes der Gleitführung, also entgegen dem ersten Ende der Gleitführung. Dies gewährleistet eine sichere Positionierung des beweglichen Teils in jeder Rastposition. In den Rastpositionen, in denen das bewegliche Teil nicht am Rahmen anliegt, ist der Rastkörper durch die federelastische Vorspannung maximal in Richtung zur Rastausnehmung ausgefahren und die federelastische Vorspannung in der entspanntesten Position. Dies sorgt für eine längere Lebensdauer der federelastischen Vorspannung. Dabei können in Öffnungsrichtung auf das bewegliche Teil wirkende Kräfte, z.B. hervorgerufen durch Windstöße, einfach von der federelastischen Vorspannung aufgenommen werden, ohne das unbeabsichtigt eine andere Rastposition eingenommen wird oder das Schäden an der Rastvorrichtung auftreten, da die federelastische Vorspannung der Öffnungskraft entgegenwirkt. Je höher die auftretende Kraft, umso mehr wird die federelastische Vorspannung zusammengedrückt und nimmt somit die Energie über ihren Federweg auf. Dies sorgt für einen gleichmäßigen Abbau der aufgebrachten Kraft und schützt somit die Rastvorrichtung vor Beschädigung. Bei auftretenden Kräften in Schließrichtung auf das bewegliche Teil verhält es sich ähnlich. Auch hierbei muss zunächst der Rastkörper gegen die steigende Kraft der federelastischen Vorspannung in der Führung zurückgedrückt werden, um eine Verlagerung in eine andere Rastposition zu bewirken. Durch die Mehrzahl von Rastausnehmungen entlang des Gleitelementes sind auch Raststellungen des beweglichen Teils in spaltgeöffneten Positionen möglich. Bei hoher Windkraft ist das beweglichen Teil aus den oben genannten Gründen auch in den Raststellungen gut gegen ein unbeabsichtigtes Öffnen oder Schließen gesichert. In Schließstellung des beweglichen Teils wird dieser durch die federelastische Vorspannung dauerhaft gegen den Rahmen gedrückt. Die Andruckkraft ist umso größer, je kleiner der zweiten Winkel ist. Dies erleichtert eine nachträgliche Verriegelung durch einen Treibstangenbeschlag mit mehreren Verriegelungspunkten, da die Verriegelungsbolzen mit weniger Reibung an der Seitenwandung der Führung der Rahmenteile entlang gleiten. Die Rastausnehmungen können auch unterschiedlich tief ausgeführt werden, um z.B. Haupt- und Zwischenrastpositionen zu definieren, welche unterschiedlich großen Halt in den Rastpositionen bieten. Diese Rastvorrichtung ist auch als Schnäpper, z.B. für Fenstertüren geeignet, der bekanntermaßen das bewegliche Teil bis zu einem definierten Druck in der Geschlossenposition hält. Es können nun auch mehrere "Schnappositionen" realisiert werden.

Eine weitere erfindungsgemäße Verbesserung ist es, wenn das Gehäuse auf einer Rahmenfalzfläche montierbar ist und das Gleitelement parallel zur Ebene der Rahmenfalzfläche verschiebbar geführt ist. Dadurch lässt sich die erfindungsgemäße Verbesserung auf einfache Weise wie jedes andere Rahmenteil einfach am Rahmen montieren und ist bei geschlossenem Fenster verdeckt angeordnet. Da das Gleitelement parallel zur Ebene der Rahmenfalzfläche verschiebbar geführt ist, kann es mit dem Haken ein senkrecht von der Falzfläche des beweglichen Teils erstreckendes Fangelement hintergreifen.

Das Gleitelement ist nach einer Weiterbildung einfach in seiner Bewegung begrenzt, wenn die Gleitführung einen Absatz aufweist und in dem Bereich des geschlossenen Endes querschnittsvergrößert ist und das Gleitelement an dem in der Gleitführung befindlichen zweiten Ende eine entsprechende Querschnittsvergrößerung aufweist. Der Bewegungsbereich des Gleitelementes reicht somit von der Stellung, bei der die Querschnittsvergrößerung am zweiten Ende an dem Absatz der Gleitführung anliegt bis zu der Stellung, bei der das zweiten Ende am geschlossenen Ende des Gehäuses anliegt.

In Weiterbildung der Erfindung ist vorgesehen, dass der Druck des Rastkörpers auf das Gleitelement in Richtung des geschlossenen Endes der Gleitführung einstellbar ist. Dies ermöglicht die Anpassung der Rastvorrichtung an unterschiedliche Bedingungen, wie z.B. verschiedene Größen und Gewichte des beweglichen Teils, üblicher Verschleiß und Einsatzzweck des Fensters oder der Tür.

Die Rastvorrichtung lässt sich nach einer weiteren erfindungsgemäßen Ausgestaltung besonders einfach lösen, wenn das Gleitelement in Richtung zum ersten Ende federelastisch vorgespannt ist, wobei der Rastkörper stärker federelastisch vorgespannt ist. Die federelastische Vorspannung des Gleitelementes in Richtung zum ersten Ende erleichtert das Öffnen des beweglichen Teils gegen die Vorspannung des Rastkörpers über die erhöhten Bereiche zwischen den Rastausnehmungen. Dabei ist es ebenfalls von Vorteil, wenn die Anstiege zu den erhöhten Bereichen schräg verlaufen und die Übergänge abgerundet sind.

Eine weitere erfindungsgemäße Ausgestaltung sieht vor, dass das fest angeordnete Fangelement als Bolzen ausgeführt ist und an dem freien Ende eine pilzförmige Verbreiterung aufweist, die den ersten Haken in Schließstellung und bei angenähertem beweglichen Teil an den Rahmen hintergreift. Dadurch ist bereits bei angenähertem beweglichem Teil an den Rahmen, z.B. einer Abstell- oder Spaltstellung, eine gegen Aushebeln gesicherte Rastung in dieser Position gegeben, wie dies üblicherweise erst in der Schließstellung der Fall ist. Der erste Haken ist entsprechend ausgeformt. Die dem Fangelement abgewandte Seite des ersten Hakens dient als Kontaktfläche für den Überschlag des beweglichen Teils, um das Gleitelement beim Bewegen des beweglichen Teils in Schließstellung analog zu verschieben.

Das bewegliche Teil ist in Schließposition besonders gut auch gegen Aushebeln gesichert, wenn an dem Gehäuse ein Steg oder eine Ausnehmung ausgeführt ist, welcher oder welche in Schließstellung von der pilzförmige Verbreiterung des Fangelementes hintergriffen wird beziehungsweise die pilzförmige Verbreiterung aufnimmt. Durch die direkte Anordnung des Steges oder der Ausnehmung am Gehäuse können besonders hohe Kräfte bei einem Aufhebelversuch aufgenommen werden und das Fangelement mit der pilzförmigen Verbreiterung ist gut vor ungewolltem Zugang geschützt.

Eine weitere erfindungsgemäße Ausgestaltung sieht vor, dass an einem ersten Ende des Gleitelementes ein zweiter Haken dem ersten Haken spiegelbildlich um eine orthogonal zur Rahmenfalzfläche ausgerichtete Mittelachse einer Verlängerung des Gleitelementes gegenübersteht und in Schließstellung ein treibstangenbetätigter Verriegelungsbolzen zwischen dem zweiten Haken und dem Gehäuse einfahren kann. Da das Gleitelement von beiden Seiten gesichert ist, ist ein ungewolltes Öffnen des beweglichen Teils in Schließstellung bei zusätzlicher Verriegelung des treibstangenbetätigten Verriegelungsbolzens besonders erschwert.

Eine besonders hohe Sicherheit in Schließstellung wird erzielt, wenn der treibstangenbetätigte Verriegelungsbolzen eine pilzförmige Verbreiterung aufweist, die in Schließstellung den zweiten Haken hintergreift und einen am Gehäuse angeordneten Steg oder eine Ausnehmung in Schließstellung hintergreift beziehungsweise von der Ausnehmung aufgenommen wird. Damit sind das Fangelement und der Verriegelungsbolzen jeweils an den Haken und am Gehäuse gesichert.

Eine weitere vorteilhafte Ausgestaltung der Erfindung sieht vor, dass der oder die Haken an dem ersten Ende des Gleitelementes in jeder Stellung des beweglichen Teils über die Rahmenfalzfläche in Richtung zum beweglichen Teil hinausstehen. Dadurch ist kein zusätzliches Bauteil an dem Überschlag des beweglichen Teils erforderlich und das Fangelement kann schon weit vor der Schließstellung von dem Haken hintergriffen und das bewegliche Teil in einer weit abgestellten Rastposition fixiert werden.

Die Erfindung lässt zahlreiche Ausführungsformen zu. Zur weiteren Verdeutlichung ihres Grundprinzips wird eine Variante in den Zeichnungen dargestellt und nachfolgend beschrieben. Diese zeigen in
- Fig. 1: einen Querschnitt durch einen Teil eines Fenster mit der erfindungsgemäßen Rasteinrichtung bei geöffnetem beweglichen Teil,
- Fig. 2: einen Querschnitt durch einen Teil eines Fenster mit der erfindungsgemäßen Rasteinrichtung bei geschlossenem beweglichen Teil,
- Fig. 3: eine Draufsicht der Figur 1 ohne einen Teil des beweglichen Teils,
- Fig. 4: eine Draufsicht der Figur 2 ohne einen Teil des beweglichen Teils,
- Fig. 5: eine Draufsicht ohne einen Teil des beweglichen Teils während der Schließbewegung,
- Fig. 6: eine Draufsicht der Figur 2 ohne einen Teil des beweglichen Teils mit weiteren erfindungsgemäßen Merkmalen,
- Fig. 7: die Rastvorrichtung aus Figur 6 in einer vergrößerten Darstellung.

Figur 1 zeigt einen Querschnitt durch einen Teil eines Fensters, einer Tür oder dergleichen mit der auf der Rahmenfalzfläche 17 angeordneten erfindungsgemäßen Rasteinrichtung 1 bei geöffnetem beweglichem Teil 2. Das bewegliche Teil 2 weist einen Überschlag 25 auf. An der dem Rahmen abgewandten Seite des beweglichen Teils 2 ist eine Isolierglasscheibe oder eine andersartige Füllung eingesetzt. Das Gleitelement 6 steht weit über die Rahmenfalzfläche 17 hinaus mit seinem ersten Ende 18 auf der Höhe des am beweglichen Teil 2 fest angeordneten Fangelementes 8.

Figur 2 zeigt einen Querschnitt durch einen Teil eines Fensters, einer Tür oder dergleichen mit der auf der Rahmenfalzfläche 17 angeordneten erfindungsgemäßen Rasteinrichtung 1 bei einem beweglichen Teil 2 in Schließstellung. Das bewegliche Teil 2 überdeckt nun voll die Rahmenfalzfläche 17 und der Überschlag 25 schlägt mit der nicht dargestellten Dichtung am Rahmen 3 an und schließt den Falzraum seitlich ab. Das Fangelement 8 weist an seinem freien Ende eine pilzförmige Verbreiterung 20 auf. Das Gleitelement 6 ist gegenüber der Stellung in Figur 1 durch den Überschlag 25 weiter in das Gehäuse 6 geschoben worden.

Die Figur 3 zeigt eine Draufsicht der Figur 1. Zur besseren Übersichtlichkeit sind von dem beweglichen Teil 2 nur der Überschlag 25 und das Fangelement 8 dargestellt. Der bewegliche Teil 2 kann um eine vertikale oder eine horizontale Achse geschwenkt werden und legt dann an der der vertikalen oder horizontalen Achse abgewandten Seite die Öffnungs- und Schließbewegung 27 zurück. Der bewegliche Teil 2 befindet sich in einer Offenstellung, wobei der erste Haken 7 mit seiner Spitze gerade auf der Höhe des am beweglichen Teils 2 fest angeordneten Fangelementes 8 steht. Es ist zu erkennen, dass der erste Haken 7 in dieser Position am Fangelement 8 vorbei in Richtung zum Überschlag 25 bewegt werden kann.

Die Figur 4 zeigt eine Draufsicht der Figur 2. Zur besseren Übersichtlichkeit sind von dem beweglichen Teil 2 nur der Überschlag 25 und das Fangelement 8 dargestellt. Das Gleitelement 6 ist nun durch den Überschlag 25 in Richtung zum geschlossenen Ende der Gleitführung 5 eingeschoben und der bewegliche Teil 2 befindet sich in einer Geschlossenstellung. Durch die geneigte Stellung des Gleitelementes 6 in Bezug auf die Richtung, entlang der eine Öffnungs- und Schließbewegung 27 des beweglichen Teiles 2 stattfindet, hintergreift der erste Haken 7 das Fangelement 8. Die pilzförmige Verbreiterung 20 des Fangelementes 8 wiederum kann in dieser Position den Haken 7 und einen am Gehäuse 4 angeordneten Steg 21 hintergreifen.

Die Figur 5 zeigt eine Draufsicht während der Bewegung des beweglichen Teils 2 in einer Stellung, welche zwischen denen aus den Figuren 1,3 und den Figuren 2,4 liegt. Zur besseren Übersichtlichkeit sind von dem beweglichen Teil nur der Überschlag 25 und das Fangelement 8 dargestellt. In dieser Zwischenstellung hat der Überschlag 25 bereits den erste Haken 7 berührt und so weit verschoben, dass die Spitze des ersten Hakens 7 gerade in den Spalt zwischen dem Überschlag 25 und dem Fangelement 8 eindringt.

Die Figur 6 zeigt eine Draufsicht der Figur 2 mit weiteren erfindungsgemäßen Merkmalen. Zur besseren Übersichtlichkeit sind von dem beweglichen Teil nur der Überschlag 25 und das Fangelement 8 dargestellt. An dem ersten Ende 18 des Gleitelementes 6 steht ein zweiter Haken 22 dem ersten Haken 7 spiegelbildlich gegenüber und ein treibstangenbetätigter Verriegelungsbolzen 23 ist zwischen dem zweiten Haken 22 und dem Gehäuse 4 eingefahren. Dies ist der Fall, wenn sich der bewegliche Teil 2 in der Geschlossenstellung befindet.

Die Figur 7 zeigt die Rastvorrichtung aus Figur 6 in einer vergrößerten Darstellung. Es ist erkennbar, dass der zweite Haken 22 spiegelbildlich um eine orthogonal zur Rahmenfalzfläche 17 ausgebildete Mittelachse 24 einer Verlängerung des Gleitelementes 6 gegenübersteht. Die Mittelachse 24 ist eine der Öffnungs- und Schließbewegung 27 parallele Achse 28. Das Gehäuse 4 weist jeweils zu den Haken 7,22 hin ausgerichtete Stege 21 auf. Die Führung 14 des Rastkörpers 11 ist unmittelbar im Gehäuse 4 angeordnet und gegenüber der Gleitführung 5 um einen zweiten Winkel 13 geneigt. In der Führung 14 ist ein kreisrunder Rastkörper 11 federelastisch gegen das Rastmittel 9 vorgespannt, welches dem ersten Ende 18 des Gleitelementes 6 am nächsten liegt. Der Rastkörper 11 kann zur Überbrückung größerer Wege in Richtung der Führung 14 auch anderweitig geformt sein. Die federelastische Vorspannung stützt sich an einer Stellschraube 26 ab. Somit ist die Wirkkraft des Rastkörpers 11 auf das Gleitelement 6 in Richtung des geschlossenen Endes 15 der Gleitführung 5 einstellbar. Die Gleitführung 5 weist einen Absatz 16 auf, der im Bereich des geschlossenen Endes 15 querschnittsvergrößert ist und das Gleitelement 6 hat an dem in der Gleitführung 5 befindlichen zweiten Ende 19 eine entsprechende Querschnittsvergrößerung. Das Gleitelement 6 ist an dem zweiten Ende 19 mit einer Druckfeder versehen, die sich an dem geschlossenen Ende 15 der Gleitführung 5 abstützt. Die Druckfeder ist in dieser eingeschobenen Stellung des Gleitelementes 6 zusammengedrückt. Es sind sechs Rastausnehmungen 12 vorgesehen, die entlang des Gleitelementes 6 angeordnet sind.

## Patentansprüche

1. Rastvorrichtung (1) für ein gegen einen Rahmen (3) bewegliches Teil (2) eines Fenster, einer Tür oder dergleichen, bestehend aus einem am Rahmen (3) angeordneten Gehäuse (4) mit einer Gleitführung (5), in der ein mit einer Öffnungs- und Schließbewegung (27) des beweglichen Teils (2) teilweise bewegungsgekoppelt geführtes Gleitelement (6) angeordnet ist, wobei das Gleitelement (6) einen ersten Haken (7) an einem ersten Ende (18) aufweist, der geeignet ist, ein am beweglichen Teil (2) fest angeordnetes Fangelement (8) zu fangen, mit einem Rastmittel (9), das geeignet ist, eine Anzahl von Positionen des Gleitelementes (6) zu definieren und mit einem Rastkörper (11), der in einer Führung (14) federelastisch gegen das Rastmittel (9) vorgespannt ist, wobei die Gleitführung (5) unter einem ersten Winkel (10) in Bezug auf eine der Öffnungs- und Schließbewegung (27) des beweglichen Teils (2) parallelen Achse (28) geneigt ist,
**dadurch gekennzeichnet, dass** die Führung (14) des Rastkörpers (11) unmittelbar im Gehäuse (4) angeordnet und gegenüber der Gleitführung (5) um einen zweiten Winkel (13) geneigt ist, so dass der Druck des Rastkörpers (11) auf das Gleitelement (6) in Richtung des geschlossenen Endes (15) der Gleitführung (5) wirkt und dass das Rastmittel (9) entlang des Gleitelementes (6) angeordnet ist und aus einer Mehrzahl von Rastausnehmungen (12) besteht, so dass Raststellungen des beweglichen Teils (2) in spaltgeöffneten Positionen möglich sind.

2. Rastvorrichtung (1) nach Anspruch 1, **dadurch gekennzeichnet, dass** das Gehäuse (4) auf einer Rahmenfalzfläche (17) montierbar ist und das Gleitelement (6) parallel zur Ebene der Rahmenfalzfläche (17) verschiebbar geführt ist.

3. Rastvorrichtung (1) nach Anspruch 1 oder 2, **dadurch gekennzeichnet, dass** die Gleitführung (5) einen Absatz (16) aufweist und in dem Bereich des geschlossenen Endes (15) querschnittsvergrößert ist und das Gleitelement (6) an dem in der Gleitführung (5) befindlichen zweiten Ende (19) eine entsprechende Querschnittsvergrößerung aufweist.

4. Rastvorrichtung (1) nach einem der vorherigen Ansprüche, **dadurch gekennzeichnet, dass** der Druck des Rastkörpers (11) auf das Gleitelement (6) in Richtung des geschlossenen Endes (15) der Gleitführung (5) einstellbar ist.

5. Rastvorrichtung (1) nach einem der vorherigen Ansprüche, **dadurch gekennzeichnet, dass** das Gleitelement (6) in Richtung zum ersten Ende federelastisch vorgespannt ist, wobei der Rastkörpers (11) stärker federelastisch vorgespannt ist.

6. Rastvorrichtung (1) nach einem der vorherigen Ansprüche, **dadurch gekennzeichnet, dass** das fest angeordnete Fangelement (8) als Bolzen ausgeführt ist und an dem freien Ende eine pilzförmige Verbreiterung (20) aufweist, die den ersten Haken (7) in Schließstellung und bei angenähertem beweglichen Teil (2) an den Rahmen (3) hintergreift.

7. Rastvorrichtung (1) nach einem der vorherigen Ansprüche, **dadurch gekennzeichnet, dass** an dem Gehäuse (4) ein Steg oder eine Ausnehmung (21) ausgeführt ist, welcher oder welche in Schließstellung von der pilzförmige Verbreiterung (20) des Fangelementes (8) hintergriffen wird beziehungsweise die pilzförmige Verbreiterung (20) aufnimmt.

8. Rastvorrichtung (1) nach einem der vorherigen Ansprüche, **dadurch gekennzeichnet, dass** an einem ersten Ende (18) des Gleitelementes (6) ein zweiter Haken (22) dem ersten Haken (7) spiegelbildlich um eine orthogonal zur Rahmenfalzfläche (17) ausgebildete Mittelachse (24) einer Verlängerung des Gleitelementes (6) gegenübersteht und in Schließstellung ein treibstangenbetätigter Verriegelungsbolzen (23) zwischen dem zweiten Haken (22) und dem Gehäuse (4) einfahren kann.

9. Rastvorrichtung (1) nach Anspruch 8, **dadurch gekennzeichnet, dass** der treibstangenbetätigte Verriegelungsbolzen (23) eine pilzförmige Verbreiterung (20) aufweist, die in Schließstellung den zweiten Haken (22) hintergreift und einen am Gehäuse (4) angeordneten Steg oder eine Ausnehmung (21) in Schließstellung hintergreift beziehungsweise von der Ausnehmung (21) aufgenommen wird.

10. Rastvorrichtung (1) nach einem der vorherigen Ansprüche, **dadurch gekennzeichnet, dass** der oder die Haken (7, 22) an dem ersten Ende (18) des Gleitelementes (6) in jeder Stellung des beweglichen Teils (2) über die Rahmenfalzfläche (17) in Richtung zum beweglichen Teil (2) hinausstehen.

## Claims

1. A latching device (1) for a part (2) of a window, a door or the like, which is movable against a frame (3), consisting of a housing (4) arranged on the frame (3) with a sliding guide (5), in which a slide element (6) guided partially movably coupled with an opening- and closing movement (27) of the moving part (2) is arranged, wherein the slide element (6) has a first hook (7) on a first end (18), which is suitable for catching a catch element (8) arranged in a fixed manner on the moving part (2), with a latching means (9), which is suitable for defining a number of positions of the slide element (6) and with a latching body (11), which is pre-tensioned in a guide (14) spring-elastically against the latching means (9), wherein the sliding guide (5) is inclined at a first angle (10) in respect to an axis (28) parallel to the opening- and closing movement (27) of the movable part (2), **characterized in that** the guide (14) of the latching body (11) is arranged directly in the housing (4) and is inclined relative to the sliding guide (5) at a second angle (13), so that the pressure of the latching body (11) acts on the slide element (6) in the direction of the closed end (15) of the sliding guide (5) and that the latching means (9) is arranged along the slide element (6) and consists of a plurality of latching recesses (12), so that the latching positions of the moving part (2) in gap-opened positions are possible.

2. A latching device (1) according to Claim 1, **characterized in that** the housing (4) can be mounted on a frame rabbet surface (17) and the slide element (6) is guided displaceably parallel to the plane of the frame rabbet surface (17).

3. A latching device (1) according to Claim 1 or 2, **characterized in that** the sliding guide (5) has a shoulder (16) and in the area of the closed end (15) has an enlarged cross-section and the slide element (6) has a corresponding cross-sectional enlargement on the second end (19) located in the sliding guide (5).

4. A latching device (1) according to any one of the preceding claims, **characterized in that** the pressure of the latching body (11) on the slide element (6) is adjustable in the direction of the closed end (15) of the sliding guide (5).

5. A latching device (1) according to any one of the preceding claims, **characterized in that** the slide element (6) is pre-tensioned spring-elastically in the direction of the first end, wherein the latching body (11) is more strongly pre-tensioned spring-elastically.

6. A latching device (1) according to any one of the preceding claims, **characterized in that** the catch element (8) arranged in a fixed manner is designed as a bolt and has a mushroom-shaped widening (20) on the free end, which engages behind the first hook (7) in the closed position and when the moving part (2) is moved closer to the frame (3).

7. A latching device (1) according to any one of the preceding claims, **characterized in that** a web or a recess (21) is formed on the housing (4), behind which in the closed position of the mushroom-shaped widening (20) the catch element (8) is engaged or receives the mushroom-shaped widening (20).

8. A latching device (1) according to any one of the preceding claims, **characterized in that** on a first end (18) of the slide element (6) a second hook (22) opposes the first hook (7) in a mirrorlike manner about a middle axis (24) of an extension of the slide element (6), which is formed orthogonally to the frame rabbet surface (17) and in the closed position a drive-rod operated locking bolt (23) can pass between the second hook (22) and the housing (4).

9. A latching device (1) according to Claim 8, **characterized in that** the drive-rod operated locking bolt (23) has a mushroom-shaped widening (20), which in the closed position engages behind the second hook (22) and engages behind a web or a recess (21) arranged on the housing (4) in the closed position or is received by the recess (21).

10. A latching device (1) according to any one of the preceding claims, **characterized in that** the hook or hooks (7, 22) on the first end (18) of the slide element (6) in each position of the moving part (2) protrude above the frame rabbet surface (17) in the direction towards the moving part (2).

## Revendications

1. Dispositif d'encliquetage (1) pour une partie (2), mobile vers un cadre (3), d'une fenêtre, d'une porte ou similaire, composé d'un boîtier (4) disposé sur le cadre (3) avec une glissière de guidage (5) dans laquelle est disposé un élément de guidage (6) guidé, partiellement couplé en mouvement avec un mouvement d'ouverture et de fermeture (27) de la partie (2) mobile, l'élément de guidage (6) présentant, à une première extrémité (18), un premier crochet (7) qui est approprié pour capturer un élément de capture (8) disposé de façon fixe sur la partie (2) mobile, avec un moyen d'encliquetage (9) qui est approprié pour définir un certain nombre de positions de l'élément de guidage (6), et avec un corps d'encliquetage (11) qui est pré-tendu dans un guidage (14), avec une élasticité de ressort, contre le moyen d'encliquetage (9), la glissière de guidage (5) étant inclinée en formant un premier angle (10) par rapport à un axe (28) parallèle au mouvement d'ouverture et de fermeture (27) de la partie (2) mobile, **caractérisé en ce que** le guidage (14) du corps d'encliquetage (11) est disposé directement dans le boîtier (4) et est incliné selon un deuxième angle (13) vis-à-vis de la glissière de guidage (5) de telle sorte que la pression du corps d'encliquetage (11) agit sur l'élément de guidage (6) en direction de l'extrémité (15) fermée de la glissière de guidage (5), et **en ce que** le moyen d'encliquetage (9) est disposé le long de l'élément de guidage (6) et se compose d'une pluralité de creux d'encliquetage (12) de telle sorte que des réglages d'encliquetage de la partie (2) mobile dans des positions entrouvertes sont possibles.

2. Dispositif d'encliquetage (1) selon la revendication 1, **caractérisé en ce que** le boîtier (4) peut être monté sur une surface de feuillure de cadre (17), et l'élément de guidage (6) est guidé de façon coulissante parallèlement au plan de la surface de feuillure de cadre (17).

3. Dispositif d'encliquetage (1) selon la revendication 1 ou 2, **caractérisé en ce que** la glissière de guidage (5) présente un gradin (16) et a sa section transversale agrandie dans la zone de l'extrémité (15) fermée, et l'élément de guidage (6) présente une augmentation de section transversale correspondante à la deuxième extrémité (19) située dans la glissière de guidage (5).

4. Dispositif d'encliquetage (1) selon l'une des revendications précédentes, **caractérisé en ce que** la pression du corps d'encliquetage (11) sur l'élément de guidage (6) en direction de l'extrémité (15) fermée de la glissière de guidage (5) peut être réglée.

5. Dispositif d'encliquetage (1) selon l'une des revendications précédentes, **caractérisé en ce que** l'élément de guidage (6) est pré-tendu avec une élasticité de ressort en direction de la première extrémité, le corps d'encliquetage (11) étant pré-tendu plus fortement avec une élasticité de ressort.

6. Dispositif d'encliquetage (1) selon l'une des revendications précédentes, **caractérisé en ce que** l'élément de capture (8) disposé de façon fixe est réalisé en tant que boulon et présente à l'extrémité libre un élargissement (20) en forme de champignon qui agrippe par l'arrière le premier crochet (7) dans la position de fermeture et lorsque la partie (2) mobile est rapprochée du cadre (3).

7. Dispositif d'encliquetage (1) selon l'une des revendications précédentes, **caractérisé en ce que,** sur le boîtier (4), il est réalisé une barrette ou un creux (21) qui est agrippé(e) par l'arrière dans la position de fermeture par l'élargissement (20) en forme de champignon de l'élément de capture (8) ou respectivement qui reçoit l'élargissement (20) en forme de champignon.

8. Dispositif d'encliquetage (1) selon l'une des revendications précédentes, **caractérisé en ce que,** à une première extrémité (18) de l'élément de guidage (6), un deuxième crochet (22) fait face au premier crochet (7) en symétrie miroir autour d'un axe central (24), constitué de façon orthogonale à la surface de feuillure de cadre (17), d'un prolongement de l'élément de guidage (6) et, dans la position de fermeture, un boulon de verrouillage (23) actionné par une tringle d'entraînement peut rentrer entre le deuxième crochet (22) et le boîtier (4).

9. Dispositif d'encliquetage (1) selon la revendication 8, **caractérisé en ce que** le boulon de verrouillage (23) actionné par une tringle d'entraînement présente un élargissement (20) en forme de champignon qui, dans la position de fermeture, agrippe par l'arrière le deuxième crochet (22) et agrippe par l'arrière, dans la position de fermeture, une barrette ou un creux (21) disposé(e) sur le boîtier (4) ou respectivement est reçu par le creux (21).

10. Dispositif d'encliquetage (1) selon l'une des revendications précédentes, **caractérisé en ce que,** à la première extrémité (18) de l'élément de guidage (6), dans chaque position de la partie (2) mobile, le ou les crochets (7, 22) dépassent de la surface de feuillure de cadre (17) en direction de la partie (2) mobile.
